# EUROPÄISCHE PATENTSCHRIFT

(11) **EP 0 406 728 B1**
(45) Veröffentlichungstag und Bekanntmachung des Hinweises auf die Patenterteilung: **07.12.1994**
(21) Anmeldenummer: 90112484.2
(22) Anmeldetag: 29.06.1990
(51) Int. Cl.: F24C 15/04

(54) **Mikrowellenofen mit einem wärmereflektierenden Durchsichtfenster**
Microwave oven with a heat reflecting transparent window
Four à micro-ondes avec une fenêtre transparente thermoréfléchissante

(30) Priorität: 07.07.1989 DE 3922443
(43) Veröffentlichungstag der Anmeldung: 09.01.1991
(73) Patentinhaber: Bosch-Siemens Hausgeräte GmbH, 81669 München (DE)
(72) Erfinder: Hess, Helmut, Dipl.-Ing, D-8225 Traunreut (DE)

(56) Entgegenhaltungen:
- DE-U- 7 230 836
- DE-U- 8 701 978

## Beschreibung

Die Erfindung bezieht sich auf ein Mikrowellenhaushaltgerät, das vornehmlich Herde betrifft, die eine Mikrowellenheizeinrichtung und eine thermische Heizeinrichtung besitzen, wobei die Ofenmuffel durch eine ein Durchsichtfenster aufweisende, mikrowellendichte Tür verschließbar ist. Es ist bekannt, Durchsichtfenster von Mikrowellenhaushaltgeräten mit transparenten Metallflächen zu beaufschlagen. Im allgemeinen betreffen die bekanntgewordenen Lösungsvorschläge Maßnahmen, die ein Beschlagen der Durchsichtfenster mit Kodenswasser verhindern sollen (DE-PS 30 32 998), oder die Sicherheit gegen Bruch des Durchsichtfensters garantieren sollen (DE-OS 36 44 276) oder die wärmestrahlenreflektierend wirken sollen (DE-GM 72 24 332). Im Falle des oben genannten DE-GM handelt es sich um einen Backofen mit thermischen Heizelementen, bei welchem auf die Außen- oder Innenseite der Glasplatte der Backofentür eine wärmestrahlenreflektierende, durchsichtige Goldschicht aufgebracht ist. Diese Maßnahme verfolgt den Zweck, die vom Innenraum des Backofens ausgehende Wärmestrahlung daran zu hindern, durch die Glasplatte hindurch zu treten. Eine derartige Beschichtung ist für Mikrowellenhaushaltgeräte mit kombinierter Heizung unbrauchbar, da eine ganzflächige Beschichtung bei Mikrowellenbetrieb bis zur Zerstörung belastet wird. Aus dem DE-GM 87 01 978.7 ist eine Glasscheibe mit glatter Frontseite und auf die Oberfläche der Rückseite aufgebrachter Beschichtung bekanntgeworden. Diese Glasscheibe ist dadurch gekennzeichnet, daß die Rückseite
- eine Grate aufweisende, zerklüftete Rauhigkeitsstruktur aufweist,
- eine Beschichtung aus einer geschlossenen, nichtrostenden Metallschicht besitzt und
- lichtundurchlässig ist.

Diese Beschichtung obengenannter Glasscheibe soll dem Betrachter mattiert erscheinen und Infrarotlicht reflektieren. Der Erfindung liegt die Aufgabe zugrunde, ein Mikrowellenhaushaltgerät der im Oberbegriff des Patentanspruches 1 genannten Art so auszugestalten, daß neben Mikrowellenfestigkeit das Durchsichtfenster zugleich wärmestrahlenreflektierend ausgebildet ist, ohne durch Mikrowellenbetrieb zerstört zu werden. Diese Aufgabe wird erfindungsgemäß dadurch gelöst, daß auf dem Druchsichtfenster durch ein metallfreies Raster voneinander getrennte, metallische Reflexionsflächen aufgebracht sind, die unmittelbar dem Garraum zugewandt sind und auf das Durchsichtfenster treffende Wärmestrahlung in den Garraum reflektieren, daß die Abmessungen des metallfreien Rasters so gewählt sind, daß die metallischen Reflexionsflächen vor mikrowellentechnisch bedingten Spannungsüberschlägen geschützt sind und daß sich die Gesamtfläche der metallischen Reflexionsflächen zur Fläche des Durchsichtfensters mindestens wie 4:5 verhält. Durch das Vorhandensein einer derartigen Beschichtung des Durchsichtfensters wird bei Betrieb des Mikrowellenhaushaltgerätes der oben genannten Art erreicht, daß im Kombinationsheizungsbetrieb Mikrowellenfestigkeit des Durchsichtfensters gegeben ist und zugleich die von der thermischen Heizung ausgehende Wärmestrahlung, die auf das Durchsichtfenster gerichtet ist, in den Garraum reflektiert wird. Damit erhöht sich die Garungseffektivität und gleichzeitig erhitzt sich das Durchsichtfenster nur mäßig. Mikrowellenfestigkeit bedeutet diesbezüglich, daß die metallische Reflexionsfläche durch Mikrowellen nicht zerstört wird, anderersits zugleich erreicht wird, daß diese Beschichtung eine Abschirmung für Mikrowellen darstellt, die damit nicht mehr nach außen durch das Durchsichtfenster hindurchtreten können. Diese Beschichtung hat also gleichzeitig eine Abschirmfunktion. Die die Beschichtung bildende, z.B. durch Aufdampfen entstandene sehr dünne, transparente Metallschicht ist wenige tausendstel Millimeter dick und behindert daher zum einen nicht oder kaum die Transparenz des Durchsichtfensters.

Die Erfindung ist anhand eiens in der Zeichnung dargestellten Ausführungsbeispiels nachstehend erläutert. Es zeigt
- Fig. 1: ein Mikrowellenhaushaltgerät der genannten Art,
- Fig. 2: ein erfindungsgemäß gestaltetes Durchsichtfenster.

Figur 1 zeigt ein Mikrowellenhaushaltgerät in perspektivischer Darstellung, einen Herd mit Kombinationsheizung betreffend.

Der Mikrowellenherd 1 besitzt einen Garraum 2, der in bekannter Weise mit einem Mikrowellengenerator über einen Wellenleiter in Verbindung steht. Mikrowellengenerator, Wellenleiter und die thermischen Heizeinrichtungen sind nicht dargestellt. Ein Gargut 3, das sich auf einem im Garraum 2 eingeschobenen Rost im Garprozeß befindet, kann durch eine Tür 4, die den Garraum 2 mikrowellendicht verschließt, mittels eines Druchsichtfensters 5 beobachtet werden. Der Aufbau des Durchsichtfensters 5 ist der Figur 2 entnehmbar. Die mikrowellendichte Tür 4 besitzt ein Durchsichtfenster 5, auf dem voneinander getrennte, metallische Reflexionsflächen 6 aufgebracht sind. Die Reflexionsflächen 6 werden durch ein metallfreies Raster 7 voneinander getrennt. Dabei ist der geometrische Aufbau des metallfreien Rasters so gewählt, daß die metallischen Reflexionsflächen 6 durch mikrowellenbedingte, unterschiedliche Potentialfelder keine Spannungsüberschläge zeigen. Es ist garantiert, daß die mtallsichen Reflexionsflächen 6 die Doppelfunktion
- Verhindern von Mikrowellenenergieaustritt durch das Durchsichtfenster,
- Reflexion der das Durchsichtfenster betreffenden Wärmestrahlung,

erfüllen. Die metallischen Reflexionsflächen 6 besitzen eine hohe Transparenz und sind beispielsweise durch Dünnfilmtechnik, Aufdampftechnik oder andere Metall-, Glas-Techniken hauchdünn (Mikrometerbereich) aufgebracht. Damit die Wärmetrahlung möglichst umfassend reflektiert wird, wählt man das Verhältnis von Durchsichtfensterfläche 5 zu metallischer Reflexionsfläche 6 mindestens 5:4, sodaß höchstens 20 % der Druchsichtfensterfläche 5 auf das metallfreie Raster 7 entfallen.

## Patentansprüche

1. Mikrowellen-Haushaltgerät, insbesondere Mikrowellenofen, das für den Behandlungsraum eine Mikrowellen-Heizeinrichtung und eine thermische Heizeinrichtung aufweist, wobei der Behandlungsraum durch eine ein Durchsichtfenster aufweisende, mikrowellendichte Tür verschließbar ist, **dadurch gekennzeichnet**, daß auf dem Durchsichtfenster (5) durch ein metallfreies Raster (7) voneinander getrennte, metallische Reflexionsflächen (6) aufgebracht sind, die unmittelbar dem Garraum (2) zugewandt sind und auf das Durchsichtfenster (5) treffende Wärmestrahlung in den Garraum (2) reflektieren, daß die Abmessungen des metallfreien Rasters (7) so gewählt sind, daß die metallischen Reflexionsflächen (6) vor mikrowellentechnisch bedingten Spannungsüberschlägen geschützt sind und daß sich die Gesamtfläche der metallischen Reflexionsflächen (6) zur Fläche des Durchsichtfensters (5) mindestens wie 4:5 verhält.

2. Mikrowellen-Haushaltgerät nach Ansrpuch 1, dadurch gekennzeichnet, daß der geometrische Aufbau des metallfreien Rasters (7) und der metallischen Reflexionsfläche (6) das Durchsichtfenster (5) mikrowellendicht abschließt.

3. Mikrowellen-Haushaltgerät nach Anspruch 1, dadurch gekennzeichnet, daß die metallischen Reflexionsflächen (6) so transparent sind, daß die Einsicht zum Garraum (2) nicht behindert ist.

4. Mikrowellen-Haushaltgerät nach Anspruch 1, dadurch gekennzeichnet, daß die metallische Reflexionsfläche (6) auf das Durchsichtfenster (5) aufgedampft ist.

5. Mikrowellen-Haushaltgerät nach Anspruch 1, dadurch gekennzeichnet, daß die metallische Reflexionsfläche (6) durch Dünnfilmtechnik auf das Durchsichtfenster (5) aufgebracht ist.

## Claims

1. Household microwave appliance, particularly microwave oven, which comprises a microwave heating device and a thermal heating device for the treatment space, wherein the treatment space is closable by a microwave-tight door having a viewing window, characterised thereby that metallic reflection surfaces (6), which are separated from one another by a grid (7) free of metal, are faced directly towards the cooking space (2) and reflect into the cooking space (2) heat radiation impinging on the viewing window (5), are applied to the viewing window (5), that the dimensions of the metal-free grid (7) are so selected that the metallic reflection surfaces (6) are protected from voltage overloads due to microwave technique and that the total area of the metallic reflection surfaces (6) is in a ratio of at least 4:5 to the area of the viewing window (5).

2. Household microwave appliance according to claim 1, characterised thereby that the geometric form of the metal-free grid (7) and of the metallic reflection surfaces (6) microwave-tightly closes of the viewing window (5).

3. Household microwave appliance according to claim 1, characterised thereby that metallic reflection surfaces (6) are so transparent that the view to the cooking space (2) is not obstructed.

4. Household microwave appliance according to claim 1, characterised thereby that metallic reflection surface (6) is deposited by evaporation on the viewing window (5).

5. Household microwave appliance according to claim 1, characterised thereby that the metallic reflection surface (6) is applied to the viewing window (5) by thin film technique.

## Revendications

1. Appareil ménager à micro-ondes, en particulier four à micro-ondes, qui comporte un dispositif de chauffage par micro-ondes et un dispositif de chauffage thermique pour le volume de traitement, dans lequel le volume de traitement peut être clos par une porte étanche aux micro-ondes comportant une fenêtre d'inspection, **caractérisé en ce que** des surfaces réfléchissantes métalliques (6) séparées les unes des autres par une grille dépourvue de métal (7) sont appliquées sur la fenêtre d'inspection (5), surfaces qui sont directement tournées vers le volume de cuisson (2) et réfléchissent le rayonnement de chaleur dans le volume de cuisson (2) qui atteint la fenêtre d'inspection (5), en ce que les dimensions de la grille dépourvue de métal (7) sont choisies de manière que les surfaces réfléchissantes métalliques (6) soient protégées des tensions de contournement liées à la technique des micro-ondes, et en ce que la surface d'ensemble des surfaces réfléchissantes métalliques (6) soit en proportion d'au moins 4:5 par rapport à la surface de la fenêtre d'inspection (5).

2. Appareil ménager à micro-ondes selon la revendication 1, caractérisé en ce que la structure géométrique de la grille dépourvue de métal (7) et des surfaces réfléchissantes métalliques (6) isole la fenêtre d'inspection (5) de façon étanche aux micro-ondes.

3. Appareil ménager à micro-ondes selon la revendication 1, caractérisé en ce que les surfaces réfléchissantes métalliques (6) sont assez transparentes pour ne pas occulter la vision du volume de cuisson (2).

4. Appareil ménager à micro-ondes selon la revendication 1, caractérisé en ce que la surface réfléchissante métallique (6) est métallisée sous vide sur la fenêtre d'inspection (5).

5. Appareil ménager à micro-ondes selon la revendication 1, caractérisé en ce que la surface réfléchissante métallique (7) est appliquée sur la fenêtre d'inspection (5) par une technique de film mince.
